# EUROPÄISCHE PATENTSCHRIFT

(11) **EP 0 777 619 B1**
(45) Veröffentlichungstag und Bekanntmachung des Hinweises auf die Patenterteilung: **19.01.2000**
(21) Anmeldenummer: 96917403.6
(22) Anmeldetag: 22.05.1996
(51) Int. Cl.: B65D 81/26, B65D 65/40

(54) **DURCHSTOSSDICHTE WANDAUSBILDUNG**
IMPENETRABLE WALL ELEMENT
PAROI IMPENETRABLE

(30) Priorität: 23.05.1995 DE 19518955
(43) Veröffentlichungstag der Anmeldung: 11.06.1997
(73) Patentinhaber: Schoeller-Plast S.A., 1680 Romont (CH)
(72) Erfinder: UMIKER, Hans, CH-8132 Egg (CH)
(74) Vertreter: Bockhorni, Josef, Dipl.-Ing.
(86) Internationale Anmeldenummer: EP9602206
(87) Internationale Veröffentlichungsnummer: WO9637419

(56) Entgegenhaltungen:
- EP-A- 0 358 881
- FR-A- 2 149 976
- FR-A- 2 712 872
- US-A- 2 266 887

## Beschreibung

Die vorliegende Erfindung bezieht sich auf Boden- und Seitenwandausbildungen nach dem Oberbegriff des Patentanspruches 1.

Ein Problem beim Transport von verderblichen Gütern, zum Beispiel von Obst und Gemüse, ist die Diskrepanz zwischen Leichtigkeit der Transportbehälter, die in der Regel durch eine durchbrochene Boden- und Seitenwandstruktur erreicht wird und einem Schutz vor Beschädigung der in dem Behälter aufgenommenen Güter. Im Vordergrund steht hierbei die Gefahr, daß die aufgenommenen Güter, insbesondere bei Obst und Gemüse, von außen her beschädigt werden, da z. B. im Stapelverbund mit Holzbehältern oder Holzkästen Splitter durch die offene Struktur der Seiten- bzw. Bodenwände dringen können und in das transportierte Gut gelangen können, so daß dieses sich nicht mehr zum weiteren Verkauf eignet, was einen erheblichen wirtschaftlichen Verlust bedeuten kann. Ein weiteres Problem ergibt sich bei aus dem Stand der Technik bekannten Behältern insofern, als die offene, meist durch kreuzweise Anordnung von Leisten erreichte Ausbildung der Boden- und Seitenwände eine latente Verletzungsgefahr insich birgt, da es beim Handling und Transport sehr schnell zu Klemmen und Stauchen von Gliedmaßen, z. B. Fingern kommen kann, wenn diese beim Heben, Bewegen oder Stapeln in eine der Öffnungen der Seiten- bzw. Bodenwände geraten.

Eine einstückige Wandausbildung für Kästen und Behälter, die in bevorzugt regelmäßiger Anordnung mit Durchgangsöffnungen zum Belüften der Ware versehen ist, ist in der europäischen Patentanmeldung EP 0 358 881 A1 beschrieben. Eine Plastikplatte umfäßt dabei zwei Wände, die über parallel zueinander angeordnete Verbindungen verbunden sind, so daß eine Anordnung von nebeneinander angebrachten Röhren entsteht, wobei zumindest eine Wand teilweise mit Perforationen versehen ist. Weiterhin ist aus dem Dokument FR-A-2 149 976 ein Verfahren zur Herstellung von aus mehreren Schichten zusammengesetzten Platten aus Kunststoff, Bierkarton o. ä. bekannt, die zur Verpackung eingesetzt werden können.

Die Aufgabe der vorliegenden Erfindung ist es, eine Seiten- bzw. Bodenwandausbildung für Transportbehälter oder ähnlichem vorzusehen, die einerseits durch eine durchbrochene Struktur wenig Gewicht aufweist, die andererseits aber das Durchstoßen von Fremdkörpern verhindert. Ferner soll die Seiten- bzw. Bodenwandausbildung stabil sowie einfach und wirtschaftlich herstellbar sein und ein optisch gefälliges Erscheinungsbild bewirken.

Erfindungsgemäß ist eine einstückige Seiten- bzw. Bodenwandausbildung für Kästen und Behälter, insbesondere Obst- und Gemüsebehälter aus Kunststoff vorgesehen, die in bevorzugt regelmäßiger Anordnung mit Durchgangsöffnungen zum Belüften der Ware versehen ist, wobei zumindest ein Großteil, vorzugsweise aber alle Durchgangsöffnungen zwei seitlich zueinander versetzte Öffnungsquerschnitte aufweisen. Die Durchgangsöffnungen werden hierbei durch Stege begrenzt, die sowohl an einem als auch am anderen Ende Schenkel aufweisen und die mit geringem Abstand zueinander in der Regel nebeneinander angeordnet sind. Durch die Verbindung zweier Schenkel durch den Steg ergibt sich somit ein Profil, z. B. in I-, S-, T- oder Z-Form, daß die Durchgangsöffnungen begrenzt, welches einfach durch Formgebung herstellbar ist und eine sehr effektive Versteifung der Wandausbildung ermöglicht. Die Schenkel, die vorzugsweise in den Ebenen der Seiten der Seiten- bzw. Bodenwand angeordnet sind, liegen versetzt zueinander, so daß bei Draufsicht auf die Wandausbildung die Schenkel der einen Seite im Bereich der Lücken zwischen den Schenkeln der anderen Seite liegen, so daß weder eine Durchsicht noch ein Durchstoßen von Gegenständen im rechten Winkel zur flächenmäßigen Erstreckung der Wandausbildung möglich ist.

Die mit geringem Abstand nebeneinander angeordneten Profilschenkel ergeben eine glatte Außen- und Innenfläche der Wandausbildung, die eine schonende Aufnahme für die aufzunehmenden Güter ermöglicht, die sich leicht reinigen läßt und die ein ruhiges äußeres Erscheinungsbild ergibt. Da die Profilstege mit ihren Profilschenkeln eine glattflächige Ausbildung der Innen- und Außenflächen der Wandausbildung ermöglichen, bieten die mit geringem Abstand nebeneinander angeordneten Profilschenkel auch eine gut etikettierbare bzw. bedruckbare Fläche, so daß bei Verwendung der erfindungsgemäßen Wandausbildung auch eine einfache Kennzeichnungsmöglichkeit gegeben ist.

Durch die Anordnung der sich aus den Schenkeln und den diese verbindenden Stegen ergebenen Profile nebeneinander werden zwischen diesen vorzugsweise labyrinthartige Öffnungen gebildet, die der Ventilation der in einem mit der erfindungsgemäßen Wandausbildung versehenen Behälter aufgenommenen Güter zugute kommt. Die Labyrinthartigkeit der Öffnungen in der Wandausbildung bzw. der seitliche Versatz der Öffnungsquerschnitte verhindert das Durchstoßen von Gegenständen durch dieselben, so daß die aufgenommenen Güter geschützt sind. Weiterhin ergibt sich durch die erfindungsgemäßen Profilstege eine erhebliche Versteifung der Wandausbildung in Richtung der Erstreckung der Profile, da diese bei geringem Materialeinsatz eine hohe Biegesteifigkeit zeigen. Um auch in quer zur Erstreckung der Profile sich ergebener Richtung der Wandausbildung die Steifigkeit zu erreichen, sind die nebeneinander angeordneten Profile untereinander vorzugsweise durch Querstege verbunden, die bevorzugterweise im rechten Winkel zur Erstreckung der Profile selbst angeordnet sind.

Da die Profile im Gegensatz zu Leisten mit Vollquerschnitt wie im Stand der Technik eine erheblich höhere Biegesteifigkeit zeigen, ist hier im Gegensatz zu Vollquerschnitten bei gleicher oder größerer Steifigkeit der Wandausbildung eine erhebliche Materialeinsparung möglich, was zur Leichtigkeit des Behälters, in dem die Wandausbildung verwendet wird, wie auch zur Ressourcenschonung beiträgt.

Durch die Anordnung der Profile nebeneinander bzw. durch die versetzte Anordnung der Profilschenkel an den beiden Seiten der Wandausbildung ergibt sich weiterhin eine gute Entformbarkeit der Wandausbildung z.B. in dem Fall, daß diese aus Kunststoff hergestellt wird. Hierbei liegen die formbedingten Grate nach innen, so daß sich eine vorteilhafte äußere Erscheinung der Wandausbildung ergibt, die erheblich zur Akzeptanz von mit derartigen Wandausbildungen versehenen Behältern beitragen kann.

Je nach Einsatzfall ist eine Anordnung von Profilen in Längs- wie auch in Querrichtung der flächenmäßigen Erstreckung einer Seiten- oder Bodenwandausbildung denkbar, wie auch die klappsymmetrische Anordnung von Profilen bezüglich einer Flächenklappachse in Längs- oder Querrichtung bzw. die gleichförmige Anordnung von Profilen in eine Richtung der Erstreckung einer Wandausbildung. Klappsymmetrie bedeutet hierbei, daß bei einem gedachten Klappen der Hälften der Wandausbildung um eine Längs- oder Quermittelachse, die Durchgangsöffnungen der Hälften genau aufeinander zu liegen kämen.

Neben seiner Eignung als Seiten- bzw. Bodenwandausbildung eines Transportbehälters eignet sich die erfindungsgemäße Wandausbildung ebenso für den Einsatz als Trennboden zur Trennung von übereinander gestapelten Lagen oder als Einlegeboden.

Die erfindungsgemäße Wandausbildung ist insbesondere als einstückiges Wand- und/ oder Bodenelement eines aus Kunststoff durch Spritzgießen herstellbaren Behälters verwendbar, insbesondere für Gemüse- oder Obstbehälter, die aus vier rechteckig angeordneten Seitenwänden und einem Boden ausgebildet sind.

Im folgenden wird anhand der beigefügten Zeichnungen ein bevorzugtes Ausführungsbeispiel der Erfindung beschrieben, darin zeigt:
- Fig. 1: eine Draufsicht auf ein Ausführungsbeispiel der Wandausbildung als Behälterwand; und
- Fig. 2: einen Querschnitt A-A nach der Fig. 1.

In der Fig. 1 ist eine Draufsicht auf ein Ausführungsbeispiel einer durchstoßdichten Wandausbildung dargestellt, die hier beispielhaft als Behälterwand dargestellt ist. Die Oberseite der Wandausbildung 1 wird hierbei durch mit geringem Abstand nebeneinander angeordnete Profilschenkel 2a gebildet, die eine glatte Außenfläche bilden, die sich leicht reinigen läßt und ein ästhetisches, ruhiges äußeres Aussehen vermittelt. Durch die Zwischenräume 3 der nebeneinander angeordneten Profilschenkel 2a sind die an der Unterseite der Wandausbildung angeordneten Profilschenkel 2b zu sehen, die gerade in dem Bereich der Zwischenräume 3 angeordnet sind und so eine Durchsicht und ein Durchstoßen von Gegenständen durch die Wandausbildung verhindern. Im rechten Winkel zur Erstreckung der Profilschenkel 2a und 2b sind in dem in Fig. 1 dargestellten Ausführungsbeispiel vier Querstege 4 angeordnet, die die Profilschenkel 2a und 2b in Richtung der Längserstreckung der Wandausbildung miteinander verbinden. Anstelle der in diesem Ausführungsbeispiel dargestellten vier Querleisten 4 ist auch eine andere Anzahl von Querleisten denkbar, die sich je nach Größe und Anwendungsfall der Wandausbildung ergibt. Anstelle der in diesem Ausführungsbeispiel dargestellten Rechteckform der Wandausbildung mit abgerundeten Ecken ist auch jede andere Form, wie z. B. rund, oval oder ähnliches denkbar, wobei sich die Form lediglich nach dem Verwendungszweck als Seiten-, Bodenwand oder Zwischenboden und nach der Art und Form des Behälters richtet, in dem sie eingesetzt wird.

Die Fig. 2 zeigt einen Querschnitt A-A nach der Fig. 1. Hierin sind wiederum die Profilschenkel 2a und 2b zu sehen, die die obere und untere Flächenerstreckung der Wandausbildungen definieren, wobei zwei korrespondierende Profilschenkel der Ober- und Unterseite des Ausführungsbeispieles durch einen Steg 2c miteinander verbunden sind, so daß sich aus den Schenkeln 2a und 2b sowie den diese verbindenden Stege 2c ein Profil ergibt, das in diesem Ausführungsbeispiel Z-förmig ist, das aber auch I-, T-oder S-Form haben kann. Wie aus der Fig. 2 ersichtlich, ergibt sich durch die mit geringem Abstand nebeneinander angeordneten Profile 2 eine Struktur, die einen Durchtritt von Ventilationsluft, jedoch kein Durchstoßen von Gegenständen durch die Abstände zwischen den nebeneinander angeordneten Profilen 2 zuläßt. Die Profile 2 sind untereinander durch Querstege 4 verbunden, die im rechten Winkel zur Erstreckung der Profile 2 angeordnet sind. Durch die hohe Biegesteifigkeit der Profile 2 ergibt sich eine große Stabilität der Wandausbildung in Richtung der Profile 2 bei sehr geringem Materialeinsatz wie auch einer großen Leichtigkeit der Wandausbildung. Die Biegesteifigkeit in Längsrichtung des Ausführungsbeispieles wird durch die Verbindung der Profile 2 untereinander mit Hilfe der Querstege 4 erreicht, so daß sich eine große Insgesamtstabilität der Wandausbildung ergibt, die sich damit auch zum Einsatz in stapelbaren Behältern oder ähnlichem eignet.

Wie ebenfalls aus der Fig. 2 ersichtlich, sind in dem dargestellten Ausführungsbeispiel die Profile 2 klappsymmetrisch zu der Längsmitte des dargestellten Ausführungsbeispieles angeordnet, was erheblich zur ästhetischen Erscheinung der Wandausbildung beiträgt, die wiederum von großer Bedeutung für die Akzeptanz durch die anvisierten Nutzerkreise eines mit derartigen Wandausbildungen versehenen Behälters ist. Anstelle dieser Art von klappsymmetrischer Anordnung der Profile 2 ist aber auch eine Anordnung durchgängig in gleicher Richtung möglich, ohne daß die Funktion der Wandausbildung ansich verändert würde.

Je nach Anwendungsfall ist schließlich anstelle einer Queranordnung der Profile 2 auch eine Längsanordnung derselben denkbar, wobei im Zusammenhang mit dem dargestellten Ausführungsbeispiel die die Profile 2 verbindenden Querleisten 4 entsprechend anders ausgerichtet angeordnet sind.

Die parallele Anordnung von Profilen 2 wie in dem Ausführungsbeispiel trägt weiterhin zu einer leichten Reinigung der Wandausbildung bei, die insbesondere dann von großer Bedeutung ist, wenn die Wandausbildung in Mehrwegbehältern eingesetzt wird, die auch nach mehrmaligem Gebrauch optisch einwandfrei wirken müssen. Schließlich läßt die Wandausbildung gemäß dem dargestellten Ausführungsbeispiel eine leichte Entformung in dem Fall zu, daß sie, wie bevorzugt, aus Kunststoff hergestellt wird, wobei Formgrate nach innen weisen, so daß die äußere Erscheinung auch hierdurch nicht gestört wird und keine Schnittverletzungsgefahr durch die Grate besteht.

## Patentansprüche

1. Einstückige Wandausbildung (1) für Kästen und Behälter, insbesondere Obst- und Gemüsebehälter aus Kunststoff, die in bevorzugt regelmäßiger Anordnung mit Durchgangsöffnungen zum Belüften der Ware versehen ist, **dadurch gekennzeichnet, daß** zumindest ein Großteil, bevorzugt alle Öffnungen jeweils zwei seitlich zueinander versetzte Öffnungsquerschnitte aufweisen, von denen einer in der Innenfläche und der andere in der Aussenfläche der Wandausbildung angeordnet ist.

2. Wandausbildung (1) nach Anspruch 1, **dadurch gekennzeichnet, daß** die seitlich zueinander versetzten Öffnungsquerschnitte einander ganz oder bis auf einen schmalen Spalt überlappen.

3. Wandausbildung (1) nach Anspruch 1 oder 2, **dadurch gekennzeichnet, daß** die Öffnungen als labyrinthartige Durchgänge ausgebildet sind.

4. Wandausbildung (1) nach einem der vorhergehenden Ansprüche, **dadurch gekennzeichnet, daß** die Öffnungen seitlich von Stegen (2) begrenzt sind, die als Profile (2) mit am Profilsteg vorzugsweise entgegengesetzt angeordneten Schenkeln (2a, 2b) gebildet sind, die mit benachbarten Schenkeln (2a,2b) die versetzten Öffnungsquerschnitte begrenzen.

5. Wandausbildung (1) nach einem der vorhergehenden Ansprüche, **dadurch gekennzeichnet, daß** die an einem Ende der Stege (2) ausgebildeten Profilschenkel (2b) die Innenfläche und die am anderen Ende der Stege (2) ausgebildeten Profilschenkel (2a) die Außenfläche der Wandausbildung (1) begrenzen bzw. bilden.

6. Wandausbildung (1) nach einem der vorhergehenden Ansprüche, **dadurch gekennzeichnet, daß** die Innenflächenschenkel (2b) und Außenflächenschenkel (2a) der Stege (2) eine ebene Innen- bzw. Außenfläche bilden.

7. Wandausbildung (1) nach einem der vorhergehenden Ansprüche, **dadurch gekennzeichnet, daß** die Stege (2) als S-, Z-, I- oder T-Profile ausgebildet sind.

8. Wandausbildung (1) nach einem der vorhergehenden Ansprüche, **dadurch gekennzeichnet, daß** die Stege (2) mit geringem Abstand parallel zueinander angeordnet sind, und daß die Innenflächenschenkel (2b) eines Steges (2) im Bereich des Zwischenraumes (3) zwischen dem Außenflächenschenkel (2a) dieses Steges (2) und demjenigen eines benachbarten Profiles (2) liegt und diesen überdeckt.

9. Wandausbildung (1) nach einem der vorhergehenden Ansprüche, **dadurch gekennzeichnet, daß** die Profile (2) klappsymmetrisch zu einer der Flächenmittelachsen angeordnet sind.

10. Wandausbildung (1) nach einem der vorhergehenden Ansprüche, **dadurch gekennzeichnet, daß** die Stege (2) parallel zueinander angeordnet sind.

11. Wandausbildung (1) nach einem der vorhergehenden Ansprüche, **dadurch gekennzeichnet, daß** die Stege (2) durch mindestens ein oder mehrere Versteifungsstege (4) miteinander verbunden sind, die quer und bevorzugt im rechten Winkel zu den Stegen (2) angeordnet sind.

12. Wandausbildung (1) nach einem der vorhergehenden Ansprüche, **dadurch gekennzeichnet, daß** die Wandausbildung (1) einstückig als Seiten- und/oder Bodenwand eines Transport- oder Lagerbehälters eingesetzt wird.

13. Wandausbildung (1) nach einem der vorhergehenden Ansprüche, **dadurch gekennzeichnet, daß** die Wandausbildung (1) als Zwischenboden zwischen Stapellagen oder als Trennwandelement verwendet wird.

## Claims

1. One-piece wall element (1) for boxes and containers, particularly fruit and vegetable containers of plastics material, which is provided with through-openings, preferably in a regular arrangement, for ventilating the goods, characterised in that at least a major proportion of, and preferably all, the openings have two respective laterally offset opening sections, of which one is disposed in the inner surface and the other is disposed in the outer surface of the wall element.

2. Wall element (1) as claimed in Claim 1, characterised in that the laterally offset opening sections overlap with one another completely or with the exception of a narrow gap.

3. Wall element (1) as claimed in Claim 1 or 2, characterised in that the openings are constructed as labyrinthine passages.

4. Wall element (1) as claimed in one of the preceding claims, characterised in that the openings are laterally defined by webs (2) which are formed as profiles (2) with limbs (2a, 2b) which are disposed on the profile web, preferably in opposition directions and which define the offset opening sections with adjacent limbs (2a, 2b).

5. Wall element (1) as claimed in one of the preceding claims, characterised in that the profile limbs (2b) formed at one end of the webs (2) define or bound the inner surface and the profile limbs (2a) formed at the other end of the webs (2) define or bound the outer surface of the wall element (1).

6. Wall element (1) as claimed in one of the preceding claims, characterised in that the inner surface limbs (2b) and outer surface limbs (2a) of the webs (2) define a flat inner and outer surface, respectively.

7. Wall element (1) as claimed in one of the preceding claims, characterised in that the webs are constructed as S-, Z-, I- or T-shaped profiles.

8. Wall element (1) as claimed in one of the preceding claims, characterised in that the webs are arranged parallel to one another at a small spacing and that the inner surface limb (2b) of a web (2) is situated in the region of the space (3) between the outer surface limb (2a) of this web (2) and that of an adjacent profile (2) and overlaps it.

9. Wall element (1) as claimed in one of the preceding claims, characterised in that the profiles are arranged mirror symmetrically with respect to one of the surface central axes.

10. Wall element (1) as claimed in one of the preceding claims, characterised in that the webs (2) are arranged parallel to one another.

11. Wall element (1) as claimed in one of the preceding claims, characterised in that the webs are connected together by means of at least one or more reinforcing webs (4) which are arranged transverse to, and preferably at right angles to, the webs (2).

12. Wall element (1) as claimed in one of the preceding claims, characterised in that the wall element (1) is used in one piece as a side and/or base wall of a transport or storage container.

13. Wall element (1) as claimed in one of the preceding claims, characterised in that the wall element (1) is used as an intermediate base between stacked layers or as a partition wall element.

## Revendications

1. Disposition monobloc (1) de parois pour des caisses et des conteneurs, en particulier en matière plastique pour fruits et légumes, qui est munie d'ouvertures traversantes, disposées, de préférence, de façon régulière, pour l'aération des produits,
caractérisée en ce qu'au moins une grande partie des ouvertures, et, de préférence, toutes les ouvertures, présentent chacune deux sections d'ouvertures décalées latéralement l'une par rapport à l'autre, dont l'une est disposée dans la surface intérieure et l'autre dans la surface extérieure du dispositif de parois.

2. Disposition de parois (1) suivant la revendication 1, caractérisée en ce que les sections d'ouvertures décalées l'une par rapport à l'autre se recouvrent l'une l'autre, soit en totalité, soit jusqu'à ce qu'elles forment une étroite fente.

3. Disposition de parois (1) suivant l'une des revendications 1 ou 2, caractérisée en ce que les ouvertures sont réalisées sous la forme de passages du genre labyrinthes.

4. Disposition de parois (1) suivant l'une des revendications précédentes, caractérisée en ce que les ouvertures sont délimitées latéralement par des âmes (2) de profilé, qui forment des profilés (2) avec des ailes (2a, 2b) disposées, de préférence, en opposition sur l'âme du profilé, qui délimitent, avec des ailes voisines (2a, 2b), les sections décalées des ouvertures.

5. Disposition de parois (1) suivant l'une des revendications précédentes, caractérisée en ce que les ailes (2b) du profilé, réalisées à une extrémité des âmes (2), délimitent, ou respectivement forment, la surface intérieure de la disposition de parois (1), et en ce que les ailes (2a) du profilé, réalisées à l'autre extrémité des âmes (2), délimitent, ou respectivement forment la surface extérieure de la disposition de parois (1).

6. Disposition de parois (1) suivant l'une des revendications précédentes, caractérisée en ce que les ailes (2b) de la surface intérieure et les ailes (2a) de la surface extérieure de l'âme (2) forment respectivement une surface intérieure et une surface extérieure planes.

7. Disposition de parois (1) suivant l'une des revendications précédentes, caractérisée en ce que les âmes (2) sont réalisées en formant des profilés en S, en Z ou en I.

8. Disposition de parois (1) suivant l'une des revendications précédentes, caractérisée en ce que les âmes (2) sont disposées parallèlement à une faible distance les unes des autres et en ce que l'aile (2b) de la surface intérieure d'une âme (2) est située dans la zone de l'espace intercalaire (3) entre l'aile (2a) de la surface extérieure de cette âme (2) et celle d'un profilé (2) voisin, et recouvre celle-ci.

9. Disposition de parois (1) suivant l'une des revendications précédentes, caractérisée en ce que les profilés (2) ont une disposition symétrique de rabattement par rapport à l'un des axes médian de la surface.

10. Disposition de parois (1) suivant l'une des revendications précédentes, caractérisée en ce que les âmes (2) sont disposées parallèlement les unes aux autres.

11. Disposition de parois (1) suivant l'une des revendications précédentes, caractérisée en ce que les âmes (2) sont reliées entre elles par au moins une, ou, de préférence, par plusieurs barrettes de rigidification (4), qui sont disposées transversalement par rapport aux âmes (2), et, de préférence, en formant un angle droit avec elles.

12. Disposition de parois (1) suivant l'une des revendications précédentes, caractérisée en ce que la disposition de parois (1) est mise en oeuvre en formant une pièce monobloc, sous la forme d'une paroi latérale et/ou d'un fond d'un conteneur de transport ou de stockage.

13. Disposition de parois (1) suivant l'une des revendications précédentes, caractérisée en ce que la disposition de parois (1) est utilisée comme fond de séparation entre des couches d'empilage ou comme élément de parois de séparation.
